# EUROPÄISCHE PATENTSCHRIFT

(11) **EP 0 290 483 B1**
(45) Veröffentlichungstag und Bekanntmachung des Hinweises auf die Patenterteilung: **11.04.1990**
(21) Anmeldenummer: 87906076.2
(22) Anmeldetag: 23.09.1987
(51) Int. Cl.: B27B 17/00, B27B 17/14

(54) **GEHÄUSE FÜR EINE MOTORKETTENSÄGE**
HOUSING FOR MOTOR-DRIVEN CHAIN SAWS
LOGEMENT POUR SCIES A CHAINE A MOTEUR

(30) Priorität: 25.11.1986 DE 3640162
(43) Veröffentlichungstag der Anmeldung: 17.11.1988
(73) Patentinhaber: REBHAN, Franz, D-8729 Eltmann (DE)
(72) Erfinder: REBHAN, Franz, D-8729 Eltmann (DE)
(74) Vertreter: Richter, Werdermann & Gerbaulet
(86) Internationale Anmeldenummer: DE8700436
(87) Internationale Veröffentlichungsnummer: WO8803858

(56) Entgegenhaltungen:
- DE-A- 2 051 664
- FR-A- 2 539 348
- GB-A- 1 894
- GB-A- 1 445 819
- US-A- 2 670 017
- US-A- 4 389 779

## Beschreibung

Die Erfindung betrifft ein Gehäuse für eine Motorkettensäge mit einer über ein Kettenrad die über die Sägeschiene umlaufende Sägekette antreibenden Antriebseinheit mit einer aus zwei eine in der Sägeschiene ausgebildete Langlochdurchbrechung durchgreifende Befestigungsbolzen bestehenden Schienenhalterungseinrichtung und einer im Bereich der Schienenhalterungseinrichtung angeordneten Sägekettenvorspannvorrichtung und einem an dem Gehäuse befestigbaren, das Kettenrad und die Schienenhalterungseinrichtung übergreifenden und abdeckenden Kettenraddeckel.

Bei den bekannten Motorkettensägen wird ein zweifach oder mehrfach geteiltes Gehäuse verwendet, in dem eine Antriebseinheit, beispielsweise eine Brennkraftmaschine oder ein Elektromotor angeordnet ist, die über ein Kettenrad die über die Sägeschiene umlaufende Sägekette antreibt. Dabei ist die Sägeschiene, die auch das Sägeschwert genannt wird, mit einer Langlochdurchbrechung versehen, in die zwei am Gehäuse angeordnete Befestigungsbolzen eingreifen. vermittels auf die Befestigungsbolzen aufgeschraubter Befestigungsmuttern wird die Sägeschiene gehalten.

Zum Spannen der Sägekette wird die Sägeschiene verschoben. Dies geschieht dadurch, daß die Sägeschienenbefestigungsschrauben gelöst werden und eine Sägekettenspannvorrichtung zur Verschiebung der Sägeschiene betätigt wird, wobei die Befestigungsbolzen innerhalb der Langlochdurchbrechung verschoben werden.

Die Sägeschienenbefestigungsmuttern dienen bei derartigen Motorkettensägen gleichzeitig zur Befestigung des das Kettenrad und die Schienenhalterungseinrichtung übergreifenden und abdeckenden Kettenraddeckels. Wenn nun die Kette ausgewechselt werden soll, ist es notwendig, die Schienenbefestigungsmuttern nicht nur zu lösen, sondern ganz von den Befestigungsbolzen herunterzudrehen, damit der Kettenraddeckel abgenommen werden kann. Hierbei besteht die Gefahr, daß insbesondere bei Arbeiten im Wald die Befestigungsmuttern verlorengehen. Außerdem ist die Handhabung 'einer derartigen Motorkettensäge beim Kettenwechsel äußerst kompliziert, da ja bei abgenommenem Kettenraddeckel auch die Sägeschiene nicht mehr befestigt ist und lose auf dem Befestigungsbolzen gehalten ist, so daß eine Anordnung der Sägekette um die Sägeschiene herum nur mit Schwierigkeiten möglich ist. Es wäre daher wünschenswert, daßdie Sägeschiene schon relativ fest aber einstellbar und bei montierten Befestigungsmuttern an dem Gehäuse gehaltert ist, wenn die Sägekette aufgelegt wird. Dies ist bisher nicht möglich, da in diesem Zustand der Kettenraddeckel bereits montiert ist. Darüber hinaus ist bei den bekannten Sägen der Nachteil gegeben, daß bei ungenauem Auflegen der Sägekette auf die Sägeschiene und dem folgenden Zudrehen der Klemmschrauben der Kettenspanner oft zerstört wird.

Bei dem Einstellen der Kettenspannung ist es bisher notwendig, eine Kettenspanneinrichtung, die von der Montageseite aus gesehen hinter der Sägeschiene liegt, zu betätigen. Wenn nun bei dem Auflegen der Sägekette eine Veränderung der Lage der Sägeschiene bewirkt werden soll, ist es notwendig, die Sägeschiene zu hintergreifen, was zu einer Verletzungsgefahr führt, da hinter der Sägeschiene oftmals die Eingreifkrallen der Motorkettensäge angeordnet sind.

Bei einer bekannt gewordenen Ausgestaltung einer Motorkettensäge soll die Kettenspannvorrichtung durch den Kettenraddeckel hindurch von der Montageseite aus betätigbar sein. Jedoch ist auch hierbei bereits der Kettenraddeckel montiert, wenn die Spannvorrichtung betätigbar ist (DE-OS 33 01 367).

Eine Sägekettenspannvorrichtung, die ohne Probleme bei abgenommenem Kettenraddeckel betätigbar ist, ist bisher nicht bekannt.

Durch die Erfindung soll eine Schienenhalterungseinrichtung am Gehäuse einer Motorkettensäge so ausgebildet werden, daß beim Auflegen der Sägekette die Sägeschiene bereits relativ fest gehalten und über die Sägekettenspannvorrichtung verstellbar ist. Dabei soll das bekannte Abkippen des Schwertes bei der Montage vollkommen vermeidbar sein. In weiterer Ausgestaltung der vorliegenden Erfindung soll es möglich sein, eine Sägekettenspannvorrichtung zu schaffen, die von der Montageseite der Sägeschiene aus, d.h. im Bereich der Kettenraddeckelebene, betätigbar ist, auch wenn der als Schutz gegen die möglicherweise abspringende Kette montierbare Kettenraddeckel abgenommen ist.

Zur Lösung dieser Aufgabe wird ein Gehäuse für eine Motorkettensäge mit einer Über ein Kettenrad die Über die Sägeschiene umlaufende Sägekette antreibenden Antriebseinheit mit einer aus zwei eine in der Sägeschiene ausgebildete Langlochdurchbrechung durchgreifende Befestigungsbolzen bestehenden Schienenhalterungseinrichtung und einer im Bereich der Schienenhalterungseinrichtung angeordneten Sägekettenspannvorrichtung und einem an dem Gehäuse befestigbaren, das Kettenrad und die Schienenhalterungseinrichtung übergreifenden und abdeckenden Kettenraddeckel vorgeschlagen, bei dem erfindungsgemäß vorgesehen ist, daß der Kettenraddeckel zweiteilig ausgebildet ist und aus einem Schutzdeckel und einem Spanndeckel besteht, wobei der Spanndeckel zwei von den Bolzen durchgreifbare Durchbrechungen aufweist und über die auf den Bolzen anordbaren Sägeschienenbefestigungsmuttern halterbar ist.

Durch diese Ausbildung werden die Nachteile beim Montieren der Sägeschiene an die bekannten Gehäuse vermieden. Nach Abnahme des Schutzdeckels und leichtem Lockern der Befestigungsmuttern und Entspannen des Schwertes kann die Sägekette einfach aufgelegt werden, ohne daß die Befestigungsmuttern vollkommen abgenommen werden müssen.

Um ein Gehäuse in der voranstehend erläuterten Weise auszubilden, ist bevorzugterweise vorgesehen, daß der Schutzdeckel im Berührungsbereich des Schutzdeckels mit dem Spanndeckel eine Halterungsleiste aufweist, die den Spanndekkel untergreifend ausgebildet und angeordnet ist. Hierdurch ist eine sichere Halterung des Schutzdeckels an dem Spanndeckel möglich.

Der Spanndeckel ist bevorzugterweise mit einem den Spanndeckel durchgreifenden und in diesem drehbar befestigten Bolzen versehen, der an seinem einen, der Gehäuseaußenseite zugewandten Ende einen Antrieb und an seinem anderen Ende zwei senkrecht zur Bolzenlängsachse auskragende Eingreifstege aufweist und daß der Schutzdeckel in der Halterungsleiste eine langlochartige Durchbrechung aufweist, durch die das die Eingreifstege tragende Ende des Bolzens durchgreifbar ist. Hierdurch ist ein Schnellverschluß geschaffen worden, der eine schnelle Montage bzw. Demontage des Schutzdeckels an dem Spanndeckel ermöglicht. Dabei wird vorteillafterweise der Befestigungsbolzen mit einer Druckfeder beaufschlagt und die Innenseite der Halterungsleiste des Spanndeckels mit einem Eingreifprofil versehen, so daß ein unbeabsichtigtes Lösen des Schnellverschlusses vermeidbar ist.

Der Schutzdeckel ist dabei bevorzugterweise mit einer Anzahl den Schutzdeckel durchgreifenden und in diesem drehbar befestigten, in entsprechende im Gehäuse ausgebildete Gewindebohrungen eingreifbaren Befestigungsschrauben versehen. Diese zusätzlichen Befestigungsschrauben ermöglichen eine Befestigung des Schutzdekkels am Gehäuse, so daß auch bei stärkster Belastung der Gehäuseteile eisicherer Schutz gegen Verletzungen durch eine möglicherweise abspringende Kette gewährleistet ist.

Gemäß einer weiteren bevorzugten Ausführungsform ist vorgesehen, daß bei einem Gehäuse der eingangs genannten Art erfindungsgemäß vorgesehen wird, daß der Bolzen an seinem Ende, das in die Langlochdurchbohrung hineinkragt, ein Zahnrad aufweist, das mit einer in der Langlochdurchbrechung angeordneten Zahnstange kämmend angeordnet ist. Mit dieser Ausbildung einer Sägekettenspannvorrichtung ist ein sehr schnelles Spannen bzw. Entspannen möglich, wobei diese Vorgänge auch bei abgenommenem Schutzdeckel vorgenommen werden können, so daß nach Auflegen oder vor dem Abnehmen der Sägekette ein Spannen bzw. Entspannen möglich ist. Gleichzeitig ist eine Verletzungsgefahr an den Eingreifkrallen bzw. an der Sägekette nicht mehr gegeben. Bevorzugterweise ist dabei vorgesehen, daß das Zahnrad aus einem hochbelastbaren Stahl erstellt wird, so daß der Verschleiß einseitig die Zahnstange belastet. Dies ist von Vorteil, da Sägeschienen ohnehin nach einer gewissen Betriebsdauer ausgetauscht werden müssen.

Weitere vorteilhafte Ausgestaltungen de Erfindung sind in den Unteransprüchen gekennzeichnet.

In der Zeichnung sind Ausführungsbeispiele der Erfindung dargestellt, und zwar zeigt
Fig. 1 ein Motorkettensägengehäuse mit abgenommener Sägeschiene, aber montiertem Kettenraddeckel in einer schaubildlichen Seitenansicht,
Fig. 2 ein Motorkettensägengehäuse mit Sägeschiene in einer schaubildlichen Seitenansicht,
Fig. 3 einen Schnellverschluß für einen Schutzdeckel in einer schaubildlichen Ansicht,
Fig. 4 ein Gehäuse einer Motorkettensäge mit einer Schienenhalterungseinrichtung und einer Sägeschiene in demontiertem Zustand in einer Teildarstellung,
Fig. 5 eine weitere Ausführungsform eines Gehäuses einer Motorkettensäge mit einer Schienenhalterungseinrichtung und einer Sägeschiene in demontiertem Zustand in einer Teildarstellung,
Fig. 6 eine weitere Ausführungsform eines Motorkettengehäuses mit abgenommener Sägeschiene, aber montiertem Kettenraddeckel in einer schaubildlichen Seitenansicht, und
Fig. 7 einen Halterungsbolzen und eine Halterungshülse gemäß Fig. 6 in einer vergrößerten Darstellung.

In Fig. 1 und 2 ist ein mit 100 bezeichnetes Gehäuse einer Motorkettensäge dargestellt, das in seinem Seitenbereich mit einem das Kettenrad 11 und die Schienenhalterungseinrichtung 17 abdeckenden Kettenraddeckel 10 aufweist. Der Kettenraddeckel 10 besteht dabei aus einem Schutzdeckel 20 und einem Spanndeckel 30, die gemeinsam den Kettenraddeckel 10 bilden, der insgesamt eine den bekannten Kettenraddeckeln entsprechende Gestalt aufweist.

Der Spanndeckel 30 weist dabei Durchbrechungen 12a, 13a auf, durch die die Bolzen 12, 13 der Schienenhalterungseinrichtung 17 durchgreifen. Vermittels der auf den Bolzen 12, 13 aufgesetzten Schienenbefestigungsmuttern 12b, 13b wird der Spanndeckel 30 auf den Bolzen 12, 13 gehalten. Der Schutzdeckel 20 weist im Berührungsbereich B des Schutzdeckels 20 mit dem Spanndeckel 30 eine Halterungsleiste 30a auf, die den Spanndekkel 30 im Bereich seines Randbereiches 32 untergreift. Dabei ist im Randbereich 32 des Spanndekkels 30 ein Bolzen 40 vorgesehen, der an seinem einen, der Gehäuseaußenseite 31 zugewandten Ende 41 einen Antrieb 42 aufweist. Dieser kann als Schraubenkopf für einen Schraubendreher oder als Sechskant oder Innensechskant für den Eingriff eines Schraubenschlüssels ausgebildet sein.

Dabei weist der Bolzen 40, wie in Fig. 3 dargestellt ist, an seinem anderen Ende 43 zwei senkrecht zur Bolzerlängsachse L auskragende Eingreifstege 44, 45 auf, die in eine langlochartige Durchbrechung 36 in der Halterungsleiste 30a des Schutzdeckels 20 einsteckbar sind. Die der Gehäuseinnenseite zugewandte Seite der Halterungsleiste 30a ist im Bereich der Durchbrechung 36 mit einem Eingreifprofil 37 versehen. Bei einer Verdrehung des Bolzens 40 werden dabei die Eingreifstege 44, 45 in das. Eingreifprofil 37 geführt und von diesem gehalten, so daß ein Lösen des Bolzens 40 nicht möglich ist. Da der Bolzen 40 im Spanndeckel 30 diesen durchgreifend und an diesem drehbar befestigt angeordnet ist, wird so der Schutzdeckel 20 mit einem schnell betätigbaren Verschluß mit dem Spanndeckel 30 verbunden.

Es kann vorgesehen werden, wie dies in Fig. 1 dargestellt ist, daß der Schutzdeckel 20 noch zusätzlich durch in der Deckeloberfläche versenkte Schrauben 50, 51, 52 befestigt ist.

Der Spanndeckel 30 ist darüber hinaus noch mit der Sägekettenspannvorrichtung 18 versehen. Diese wird über einen ebenfalls im Spanndeckel 30 angeordneten Bolzen 60 betätigt, wobei über eine Drehung des Bolzens 60 eine Verschiebung in X-Richtung der Sägeschiene 15 durchführbar ist.

In Fig. 4 und 5 sind Ausführungsbeispiele der Sägekettenspannvorrichtung 18 dargestellt. Dabei ist bei der Ausführungsform gemäß Fig. 4 zwischen den Bolzen 12, 13 der Bolzen 60 angeordnet und drehbar im Gehäuse 100 gelagert, der an seinem einen, der Gehäuseaußenseite zugewandten Ende 61 einen Antrieb 62 trägt. Diese kann als Schraubenkopf für den Eingriff eines Schraubendrehers oder als Sechskant oder Innensechskant ausgebildet sein.

An seinem anderen Ende 63 trägt der Bolzen 60 ein Zahnrad 65, das, wenn die Sägeschiene 15 auf die Bolzen 12, 13 aufgesetzt wird, mit einer oberhalb der Langlochdurchbrechung 16 angeordneten Zahnstange 70 kämmt.

Bei der Ausführungsform gemäß Fig. 5 ist im Gegensatz zur Fig. 4 vorgesehen, daß das etwas kleinere Zahnrad 165 mit einer in der Langlochdurchbrechung 16 angeordneten Zahnstange 170 kämmt, wenn die Sägeschiene 15 auf die Bolzen 12, 13 aufgesetzt ist. Es ist auch möglich, zwei Zahnstangen 70; 170 anzuordnen. Wenn nun die Zahnräder 65; 165 über den Bolzen 60 gedreht werden, wird die Sägeschiene 15 in dem durch die Bolzen 12,13 und die Langlochdurchbrechung 16 vorgegebenen Bereich verschoben, wie dies in Fig. 5 im Langloch 16 angedeutet ist.

Die Ausbildung der Sägekettenspannvorrichtung 18 vermittels der Zahnrad-/Zahnstangenkombination ist jedoch nur als Ausführungsbeispiel zu sehen. Es ist ebenso möglich, an dem Bolzen 60 ein in der Zeichnung nicht dargestelltes Schrittgetriebe anzuordnen und dies in geeigneter Weise mit der Sägeschiene zu verbinden. Wesentlich ist dabei, daß die Sägekettenspannvorrichtung bei montiertem Spanndeckel 30 betätigbar ist.

In Fig. 6 ist ein Gehäuse 200 mit einer weiteren Ausführungsform eines Kettenraddeckels dargestellt. Der Kettenraddeckel 10 besteht dabei ebenfalls aus einem Schutzdeckel 20 und einem Spanndeckel 30, die gemeinsam den Kettenraddeckel 10 bilden. Der Spanndeckel 30 wird dabei durch die die Durchbrechungen 12a, 13a durchgreifenden Bolzen 12, 13 gehalten, auf die die Schienenbefestigungsmuttern 12b, 13b aufgeschraubt sind. Ebenfalls weist der Schutzdeckel 20 im Berührungsbereich B des Schutzdeckels 20 mit dem Spanndeckel 30 eine Halterungsleiste 30a auf, die den Spanndeckel 30 im Bereich seines Randbereiches 32 untergreift.

An der Innenseite 21 des Schutzdeckels 20 ist jedoch eine Halterungshülse 22 deckelfest angeordnet, die einen Längsschlitz 23 aufweist. Das Gehäuse 200 ist dabei mit einer Gehäuseöffnung 24a und einer gehäusefest angeordneten Halterungsplatte 27 so versehen, daß bei an das Gehäuse angesetztem Schutzdeckel 20 ein Halterungsbolzen 24 durch die Gehäuseöffnung 24a und durch die Halterungshülse 22 hindurchsteckbar ist, wobei das hakenförmige Fußteil 25 des Halterungsbolzens 24 in dem Längschlitz 23 der Halterungshülse 22 geführt wird. Der Halterungsbolzen 24 ist dabei in seiner Länge so bemessen, daß er mit seinem hakenförmigen Fußteil 25 die Durchgriffsöffnung 27a der Halterungsplatte 27 durch- und untergreifen kann, wobei das hakenförmige Fußteil bei einer Drehung des Halterungsbolzenkopfes 26 über eine Raste 27b an der Halterungsplatte 27 gleitend hinüberführbar ist, so daß der Halterungsbolzen 24 durch die Raste 27b arretiert und an einer Drehung gehindert wird. In dieser Stellung beaufschlagt das hakenförmige Fußteil 25 gleichzeitig den Zündungsunterbrechungsschalter 28, wobei die Zündung bei Beaufschlagung nicht unterbrochen ist.

Wenn dann der Halterungsbolenkopf 26 gedrhet und das hakenförmige Fußteil 25 über die Raste 27b zum Längsschlitz 23 hin zurückgeführt wird, wird umgehend über den Zündungsunterbrechungsschalter 28 die Zündung der Brennkraftmaschine unterbrochen. Auf diese Weise ist erreichbar, daß ein Abnehmen des Schutzdeckels 20 nicht möglich ist, wenn die Brennkraftmaschine in Betrieb ist.

Zum Lösen des Schutzdeckels 20 ist es dann nach Rückdrehung des Fußteils 25 über die Raste 27a in den Längsschlitz 23 nur noch notw-wendig, den Halterungsbolzen 24 hoch und aus der Halterungshülse 22 heraus zu ziehen (Fig. 7). Der Schutzdeckel 20 ist damit gelöst und kann unter dem Spanndeckel 30 hinweg und abgezogen werden. Auf diese Weise ist es möglich, lediglich durch Lösung eines Bolzens den Schutzdeckel 20 abzunehmen und beispielsweise die Sägekette auszutauschen, ohne daß der Spanndeckel oder die Schienenbefestigungsmuttern abgenommen werden müßten.

## Patentansprüche

1. Gehäuse für eine Motorkettensäge mit einer über ein Kettenrad die über die Sägeschiene umlaufende Sägekette antreibenden Antriebseinheit mit einer aus zwei eine in der Sägeschiene ausgebildete Langlochdurchbrechung durchgreifende Befestigungsbolzen bestehenden Schienenhalterungseinrichtung und einer im Bereich der Schienenhalterungseinrichtung angeordneten Sägekettenspannvorrichtung und einem an dem Gehäuse befestigbaren, das Kettenrad und die Schienenhalterungseinrichtung übergreifenden und abdeckenden Kettenraddekkel, dadurch gekennzeichnet, daß der Kettenraddeckel (10) zweiteilig ausgebildet ist und aus einem Schutzdeckel (20) und einem Spanndeckel (30) besteht, wobei der Spanndeckel (30) zwei von den Bolzen (12, 13) durchgreifbare Durchbrechungen (12a, 13a) aufweist und über die auf den Bolzen (12, 13) anordbaren Sägeschienenbefestigungsmuttern (12b, 13b) halterbar ist.

2. Gehäuse nach Anspruch 1, dadurch gekennzeichnet, daß der Schutzdeckel (20) im Berührungsbereich (B) des Schutzdeckels (20) mit dem Spanndeckel (30) eine Halterungsleiste (30a) aufweist, die den Spanndeckel (30) untergreifend ausgebildet und angeordnet ist.

3. Gehäuse nach Anspruch 1 oder 2, dadurch gekennzeichnet, daß der Spanndeckel (30) mit einem den Spanndeckel (30) durchgreifenden und in diesem drehbar befestigten Bolzen (40) versehen ist, der an seinem einen, der Gehäuseaußenseite (31) zugewandten Ende (41) einen Antrieb (42) und an seinem anderen Ende (43) zwei senkrecht zur Bolzenlängsachse (1) auskragende Eingreifstege (44, 45) aufweist und daß der Schutzdeckel (20) in der Halterungsleiste (30a) eine langlochartige Durchbrechung (36) aufweist, durch die das die Eingreifstege (44, 45) tragende Ende (43) des Bolzens (40) durchgreifbar ist.

4: Gehäuse nach einem der Ansprüche 1 bis 3, dadurch gekennzeichnet, daß der Schutzdeckel (20) mit einer Anzahl den Schutzdeckel (20) durchgreifenden und in diesem drehbar befestigten, in entsprechende im Gehäuse (100) ausgebildete Gewindebohrungen eingreifbaren Befestigungsschrauben (50, 51, 52) versehen ist.

5. Gehäuse nach Anspruch 1 oder 2, dadurch gekennzeichnet, daß der Schutzdeckel (20) auf seiner der Gehäuseaußenseite (31) abgewandten Innenseite (21) eine einen Längsschlitz (23) auf weisende Halterungshülse (22) trägt, daß ein Halterungsbolzen (24) nach Durchführung durch eine Gehäuseöffnung (24a) durch die Halterungshülse (22) hindurchsteckbar und mit einem hakenförmigen Fußteil (25) eine gehäusefeste Halterungsplatte (27) durch- und untergreifbar angeordnet ist und daß der Halterungsbolzen (24) mit dem Halterungsbolzenkopf (26) am Gehäuse (200) und mit dem hakenförmigen Fußteil (25) an der Halterungsplatte (27) zur Halterung des Schutzdeckels (20) am Gewhäuse (200) arretierbar ist.

6. Gehäuse nach Anspruch 5, dadurch gekennzeichnet, daß an der Halterungsplatte (27) in einem Beaufschlagungsbereich durch das hakenförmige Fußteil (25) ein Zündungsunterbrechungsschalter (28) angeordnet ist.

7. Gehäuse nach Anspruch 1, dadurch gekennzeichnet, daß der Spanndeckel (30) zwei von den Bolzen (12, 13) durchgreifbare Durchbrechungen (12a, 13a) aufweist und über die auf den Bolzen (12, 13) anordbaren Sägeschienenbefestigungsmuttern (12b, 13b) halterbar ist, daßan dem Kettenraddeckel (10) ein diesen durchgreifender und in diesem drehbar gehalterter Bolzen (60) angeordnet ist, der an seinem einen, der Gehäuseaußenseite (31) zugewandten Ende (61) einen Antrieb (62) und an seinem anderen Ende (63), das in den Bereich der Langlochdurchbrechung (16) der Sägeschiene (15) kragt, ein Zahnrad (65) aufweist, wobei das Zahnrad (65) mit einer an der Sägeschiene (15) angeordneten Zahnstange (70) kämmend angeordnet ist.

8. Gehäuse nach Anspruch 7, dadurch gekennzeichnet, daß der Bolzen (60) an seinem Ende (63), das in die Langlochdurchbrechung (16) hineinkragt, ein Zahnrad (165) aufweist, das mit einer in der Langlochdurchbrechung (16) angeordneten Zahnstange (170) kämmend angeordnet ist.

## Revendications

1. Carcasse pour une tronçonneuse à chaîne à moteur avec une unité de commande commandant la chaîne à scier en rotation sur le rail de la scie par l'intermédiaire d'une roue à chaîne avec un dispositif de fixation du rail comprenant deux boulons de fixation qui s'engrènent dans la découpure en trou oblong formée dans le rail de la scie, avec un dispositif de tension de la chaîne à scier disposé dans la zone du dispositif de fixation du rail et avec un couvercle de la roue à chaîne pouvant être fixé sur la carcasse et s'engrenant sur la roue à chaîne et le dispositif de fixation du rail et les recouvrant, caractérisée en ce que le couvercle de la roue à chaîne (10) est formé en deux parties et qu'il comporte un couvercle de protection (20) et un couvercle de tension (30), le couvercle de tension (30) présentant deux découpures (12a, 13a) pouvant être pénétrées par les boulons (12, 13) et pouvant être fixé par les écrous de fixation (12b, 13b) du rail de la scie qui peuvent être disposés sur les boulons (12, 13).

2. Carcasse selon la revendication 1, caractérisée en ce que le couvercle de protection (20) présente, dans la zone de contact (B) du couvercle de Protection (20) avec le couvercle de tension (30), une baguette de fixation (30a) qui est formée et disposée en s'engrenant avec le couvercle de tension (30) par le bas.

3. Carcasse selon la revendication 1 ou 2, caractérisée en ce que le couvercle de tension (30) est pourvu d'un boulon (40) qui s'engrène avec le couvercle de tension (30) et qui est fixé en étant rotatif dans celui-ci, boulon qui présente une commande (42) à son extrémité (41) tournée vers la face extérieure (31) de la carcasse et deux barrettes d'engrènement (44, 45) en saillie verticale par rapport à l'axe longitudinal (1) du boulon à son autre extrémité (43) et que le couvercle de protection (20) présente, dans la baguette de fixation (30a), une découpure (36) du type trou oblong par laquelle l'extrémité (43) du boulon (40) qui porte les barrettes d'engrènement (44, 45) peut s'engrener.

4. Carcasse selon l'une des revendications 1 à 3, caractérisée en ce que le couvercle de protection (20) est pourvu d'un certain nombre de vis de fixation (50, 51, 52) qui s'engrènent dans le couvercle de protection (20), qui sont fixées dans celui-ci en étant rotatives et qui peuvent s'engrener dans des découpures filetées correspondantes, formées dans la carcasse (100).

5. Carcasse selon la revendication 1 ou 2, caractérisée en ce que le couvercle de protection (20) porte, sur sa face intérieure (21) opposée à la . face extérieure (31) de la carcasse, une douille de fixation (22) qui présente une fente longitudinale (23), qu'un boulon de fixation (24) peut, après avoir traversé un orifice (24a) de la carcasse, traverser la douille de fixation (22), qu'une plaque de fixation (27), qui est fixe sur la carcasse, peut être traversée par une partie de base (25) en forme de crochet qui s'engrène avec elle et que le boulon de fixation (24) peut être bloqué avec la tête (26) du boulon de fixation sur la carcasse et avec la partie de base (25) en forme de crochet sur la plaque de fixation (27) pour la fixation du couvercle de fixation (20) sur la carcasse (200).

6. Carcasse selon la revendication 5, caractérisée en ce qu'un disjoncteur de désamorçage (28) est disposé sur la plaque de fication (27) dans une zone d'impact de la partie de base (25) en forme de crochet.

7. Carcasse selon la revendication 1, caractérisée en ce que le couvercle de tension (30) présente deux découpures (12a, 13a) qui peuvent être pénétrées par les boulons (12, 13) et qu'il peut être fixé par les écrous de fixation (12b, 13b) du rail de la scie qui peuvent être disposés sur les boulons (12,13), qu'un boulon (60) est placé sur le couvercle de la roue à chaîne (10) en s'engrenant avec celui-ci et en étant fixé de manière à être rotatif dans celui-ci, boulon qui porte une commande (62) à l'une de ses extrémités (61) tournée vers la face extérieure (31) de la carcasse et qui présente, à son autre extrémité (63), qui fait saillie dans la zone de la découpure en trou oblong (16) du rail de la scie (15), une roue dentée (65), la roue dentée (65) étant disposée en coopérant avec une crémaillère (70) disposée sur le rail de la scie (15).

8. Carcasse selon la revendication 7, caractérisée en ce que le boulon (60) présente, à son extrémité (63) qui entre dans la découpure en trou oblong (16), une roue dentée (165) qui est disposée en coopérant avec une crémaillère (170) disposée dans la découpure en trou oblong (16).

## Claims

1. Casing for a power chain saw with a drive unit powering the chain saw which revolves over the saw guide rail with a guide rail mounting means consisting of two fastening bolts engaging through a slotted Perforation constructed in the saw guide rail and a saw chain tensioning means disposed within the area of the guide rail mounting means and a chain wheel cover that is attachable to the casing which engages over and covers the chain wheel and the guide rail mounting means, characterized in that the chain wheel cover (10) is constructed in two parts and comprises a protective cover (20) and a tensioning cover (30), in which the tensioning cover (30) is orovided with two perforations (12a, 13a), through which the bolts (12, 13) are able to engage, and can be mounted by means of the saw guide rail fastening nuts (12b, 13b) that can be fitted to the bolts (12, 13).

2. Casing according to Claim 1, characterized in that the protective cover (20), within the contact area (B) of the protective cover (20) with the tensioning cover (30), is provided with a mounting strip (30a) which is constructed so as to engage and be disposed underneath the tensioning cover (30).

3. Casing according to Claim 1 or 2, characterized in that the tensioning cover (30) is orovided with a bolt (40) engaging through the tensioning cover (30) and rotatably secured in the latter, which, at its one end (41) facing the casing outside (31), is provided with a drive unit (42) and, at its other end (43), with two engagement webs (44, 45) projecting vertically to the longitudinal axis (L) of the bolt, and in that the protective cover (20) is provided with a slot-like perforation (36) in the mounting strip (30a), through which the end (43) of the bolt (40) supporting the engagement webs (44, 45) is able to engage.

4. Casing according to any of the Claims 1 to 3, characterized in that the protective cover (20) is provided with a plurality of fastening screws (50, 51, 52) engaging through the protective cover (20) and rotatably secured in the latter which are able to engage in corresponding tapped holes constructed in the casing (100).

5. Casing according to Claim 1 or 2, characterized in that the protective cover (20), on its inside (21) facing away from the casing outside (31), supports a mounting sleeve (22) provided with a long slot (23), in that a mounting bolt (24), after having been passed through a casing aperture (24a), is disposed so as to be insertable through the mounting sleeve (22) and, with a hook-like foot member (25) so as to engage through and underneath a mounting plate (27) that is rigidly mounted to the casing (200), and in that the mounting bolt (24) can be secured with the mounting bolt head (26) on the casing (200) and with the hook-like foot member (25) on the mounting plate (27) for mounting the protective cover (20) on the casing (200).

6. Casing according to Claim 5, characterized in that, on the mounting plate (27), within an area impinged upon by the hook-like foot member (25), an ignition break switch (28) is disposed.

7. Casing according to Claim 1, characterized in that the tensioning cover (30) is provided with two perforations (12a, 13a) through which the bolts (12, 13) are able to engage and can be mounted by means of the saw guide rail fastening nuts (12b, 13b) that can befitted to the bolts (12,13), in that, on the chain wheel cover (10), a bolt (60) is disposed which engages through said chain wheel cover (10) and is rotatably secured in the latter, which, at its one end (61) facing the casing outside (31), is provided with a drive unit (62) and, at its other end (63) which projects into the area of the slotted perforation (16) of the saw guide rail (15), is provided with a gear wheel (65), the gear wheel (65) being disposed so as to mesh with a gear rack (70) mounted on the saw guide rail (15).

8. Casing according to claim 7, characterized in that the bolt (60), at its end (63) which projects into the stotted perforation (16), is provided with a gear wheel (165) which is disposed so as to mesh with a gear rack (170) mounted in the stotted perforation (16).
